# EUROPÄISCHE PATENTSCHRIFT

(11) **EP 1 270 425 B1**
(45) Veröffentlichungstag und Bekanntmachung des Hinweises auf die Patenterteilung: **14.04.2004**
(21) Anmeldenummer: 02006131.3
(22) Anmeldetag: 19.03.2002
(51) Int. Cl.: B65C 3/06

(54) **Verfahren und Vorrichtung zum Aufbringen von Etikettenhülsen auf Gegenstände**
Method and device for applying tubular labels to articles
Procédé et dispositif pour appliquer des étiquettes-manchons sur des articles

(30) Priorität: 29.06.2001 DE 10131448
(43) Veröffentlichungstag der Anmeldung: 02.01.2003
(73) Patentinhaber: KHS Maschinen- und Anlagenbau Aktiengesellschaft, 44143 Dortmund (DE)
(72) Erfinder: Sindermann, Siegmar, 59174 Kamen (DE); Stock, Klaus-Friedrich, 44289 Dortmund (DE); Krämer, Klaus, 44267 Dortmund (DE)

(56) Entgegenhaltungen:
- EP-A- 0 584 516
- FR-A- 2 783 235
- US-A- 4 412 876

## Beschreibung

Die Erfindung bezieht sich auf ein Verfahren gemäß Oberbegriff Patentanspruch 1 sowie auf eine Vorrichtung zum Durchführen des Verfahrens gemäß Oberbegriff Patentanspruch 8.

Ein Verfahren zum Aufbringen von Etikettenhülsen auf Gegenstände, insbesondere auf Flaschen, sowie eine Vorrichtung zum Durchführen eines solchen Verfahrens sind an sich bekannt (DE 100 02 401 A1 oder US 4 412 876 A). Im bekannten Fall (z.B. DE 100 02 401 A1) werden die Etikettenhülsen, die von einem spreiz- oder schrumpfbaren Schlauchmaterial, beispielsweise aus Kunststoff abgetrennt werden, mittels einer Spreiz- und Klemmbackeneinheit an einem bei der Zuführung und beim Überziehen der Etikettenhülse vorlaufenden Rand oder Ende erfaßt und mit dieser Spreiz- und Klemmbackeneinheit dann über den jeweiligen Gegenstand, d.h. über eine aufrecht stehende Flasche gezogen. Hierbei ist es notwendig, die jeweilige Flasche an der Umfangs- bzw. Mantelfläche durch Greifarme einer Greifzange zu halten und gegen Umfallen zu sichern, wobei diese Sicherung allerdings noch vor der vollständigen Beendigung des Überziehvorgangs durch ein zumindest teilweises Öffnen der Greifzange aufgehoben werden muß, um die jeweilige Etikettenhülse an der Greifzange vorbei vollständig auf den Gegenstand aufziehen zu können.

Nachteilig hierbei ist somit unter anderem, daß der jeweilige Gegenstand nicht während der gesamten Zeitdauer des Aufbringens der Etikettenhülse einwandfrei gesichert ist, was insbesondere bei Flaschen oder dergleichen Behälter von Nachteil ist, die wegen ihrer im Vergleich zum Durchmesser großen Höhe leicht kippen.

Aufgabe der Erfindung ist es, ein Verfahren sowie eine Vorrichtung aufzuzeigen, die diesen Nachteil vermeiden und ein Aufbringen von Etikettenhülsen auf Gegenstände, insbesondere auch auf Flaschen oder dergleichen Behälter bei einer einwandfreien Sicherung während des gesamten Aufbringens ermöglichen.

Zur Lösung dieser Aufgabe ist ein Verfahren entsprechend dem Patentanspruch 1 und eine Vorrichtung entsprechend dem Patentanspruch 8 ausgebildet.

Bei der Erfindung ist zusätzlich zu einer Spreiz- und/oder Klemmbackeneinheit ein Aufnahme- und Fixierelement vorgesehen, an welchem die jeweils aufzubringende Etikettenhülse zunächst durch Übergabe beispielsweise von einem Schmeidaggregat bereitgestellt wird und von welchem die Etikettenhülse dann von der Spreizund/oder Klemmbackeneinheit abgezogen wird, um diese dabei durch Überziehen auf den Gegenstand (z.B. Behälter oder Flasche) aufzubringen.

Das Aufnahme- und Fixierelement dient beim Aufbringen der Etikettenhülse zugleich auch der Abstützung und Fixierung des jeweiligen Gegenstandes, der dann z.B. zwischen diesem Aufnahme- und Fixierelement und einem Träger (bei Verarbeitung von Behältern oder Flaschen Behälter- oder Flaschenträger) eingespannt und so während der gesamten Dauer des Überziehens der Etikettenhülse ständig insbesondere auch gegen Umfallen gesichert ist.

Bevorzugt sind Mittel vorgesehen, um das Aufnahme- und Fixierelement, welches auch aus mehreren Teilen bzw. Funktionselementen bestehen kann, wahlweise in einem in Überziehrichtung vorderen Bereich oder einem in Überziehrichtung hinteren Bereich, d. h. beispielsweise bei einer vertikalen Überziehrichtung in einem oberen oder unteren Bereich zu sichern, so daß bei der Übergabe der jeweiligen Etikettenhülse das Aufnahme- und Fixierelement nur an dem in Überziehrichtung hinteren (z.B. unteren) Bereich und beim Abziehen der Etikettenhülse vom Aufnahmeund Fixierelement und Aufbringen auf den Gegenstand nur an dem in Überziehrichtung vorderen (z.B. oberen) Bereich gehalten und auch zentriert ist.

Die Erfindung weist gegenüber dem Stand der Technik erhebliche Vorteile auf. So ist es nicht nur möglich, den jeweiligen Gegenstand während der gesamten Dauer des Aufbringens der Etikettenhülse zuverlässig zu sichern, sondern das Aufbringen bzw. Überziehen kann auch vom Anfang bis zum Ende mit gleichbleibender Geschwindigkeit durchgeführt werden.

Die erfindungsgemäße Vorrichtung ist bevorzugt so ausgebildet, daß an einem umlaufenden Transportelement, beispielsweise an einem umlaufenden Rotor, mehrere jeweils eine Spreiz- und/oder Klemmbackeneinheit und das Aufnahme- und Fixierelement aufweisende Etikettier- oder Arbeitspositionen vorgesehen sind. Die Übergabe der Etikettenhülsen kann dann bereits vor einem Einlauf der Vorrichtung erfolgen, an dem die Gegenstände den Etikettierpositionen zugeführt werden. Die gesamte zwischen dem Einlauf und einem Auslauf gebildete Strecke der Bewegungsbahn der Etikettierpositionen steht dann für das Aufbringen der Etikettenhülsen und den erforderlichen Rückhub der Spreiz- und/oder Klemmbackeneinheiten in ihre Ausgangsposition zur Verfügung, so daß bei gleichen Zeiten für das Überziehen und den Rückhub eine wesentliche Steigerung der Leistung der erfindungsgemäßen Vorrichtung möglich ist, und zwar im Vergleich zu der bekannten Vorrichtung, bei der die Übergabe der Etikettenhülsen frühestens erst am Einlauf erfolgen kann.

Weiterbildungen der Erfindung sind Gegenstand der Unteransprüche. Die Erfindung wird im folgenden anhand der Figuren an einem Ausführungsbeispiel näher erläutert. Es zeigen:
- Fig. 1: in schematischer Darstellung und in Draufsicht eine Vorrichtung gemäß der Erfindung zum Aufbringen von Etikettenhülsen auf Flaschen, insbesondere auch Kunststoff-Flaschen (PET-Flaschen) durch Auf- bzw. Überziehen;
- Fig. 2: in vereinfachter schematischer Darstellung und in Form einer Abwicklung verschiedene am Umfang eines Rotors der Maschine der Figur 1 gebildete Etikettierpositionen, zur Erläuterung der Arbeitsweise der Maschine der Figur 1;
- Fig. 3: in vereinfachter Einzeldarstellung eine Klammereinheit der Etikettierpositionen zum Erfassen und Überziehen der jeweiligen Etikettenhülse;
- Fig. 4 und 5: jeweils das als Aufnahme- und Fixierkonus ausgebildete Aufnahme- und Fixierelement jeder Etikettierposition zusammen mit einem zangenartigen Halter für den Aufnahme- und Fixierkonus in verschiedenen Betriebsstellungen.

Die in den Figuren allgemein mit 1 bezeichnete Vorrichtung dient zum Aufbringen von schlauchartigen Etikettenhülsen 2 aus einem dehn- und/oder schrumpfbaren Schlauchmaterial 2' auf Flaschen 3, beispielsweise auf solche aus Kunststoff (PET-Flaschen) durch Auf- bzw. Überziehen.

Bei der dargestellten Ausführungsform werden die Flaschen 3 über einen Transporteur 4 mit Einteilschnecke 5 einem den Flascheneinlauf 6 bildenden Transportstern 6' aufrecht stehend nacheinander und im erforderlichen Maschinenabstand zugeführt und gelangen dann von dem Einlaufstern 6' jeweils nacheinander und aufrecht stehend an eine der Etikettierpositionen 7, die am Umfang eines um eine vertikale Maschinenachse umlaufend angetriebenen Rotors 8 in gleichmäßigen Winkelabständen um diese Maschinenachse verteilt vorgesehen sind. Die Drehbewegung des Rotors 8 ist in der Figur 1 mit dem Pfeil A angegeben. Sie verläuft bei der für die Figur 1 gewählten Darstellung im Uhrzeigersinn.

Die mit den Etikettenhülsen 2 versehenen Flaschen 3 gelangen schließlich mit dem umlaufenden Rotor 8 an den Flaschenauslauf 9 und werden dort nacheinander über einen Auslaufstern 9' aufrecht stehend an einen Transporteur 10 zum Abführen weitergeleitet.

Bei der dargestellten Vorrichtung erfolgt, wie auch nachstehend noch näher erläutert wird, das Bereitstellen der jeweiligen Etikettenhülse 2 in dem zwischen dem Flaschenauslauf 9 und dem Flascheneinlauf 6 gebildeten Winkelbereich der Drehbewegung A des Rotors 8, während das Auf- oder Überziehen der jeweils an jeder Etikettierposition 7 bereitgestellten Etikettenhülse 2 in dem zwischen dem Flascheneinlauf 6 und dem Flaschenauslauf 9 gebildeten Winkelbereich der Drehbewegung des Rotors 8 erfolgt.

Für die Bereitstellung der Etikettenhülsen 2 bzw. deren Übergabe an die jeweilige Etikettierposition 7 sind bei der Vorrichtung 1 zwei Übergabe- bzw. Schneidaggregate 11 und 12 im Winkelbereich der Drehbewegung A des Rotors zwischen dem Flaschenauslauf 9 und dem Flascheneinlauf 6 vorgesehen, und zwar in Drehrichtung A gegeneinander versetzt derart, daß das Trenn- und Übergabeaggregat 11 in Drehrichtung A dem Flascheneinlauf 6 näher liegt als das Aggregat 12. Beide Aggregate 11 und 12 dienen dazu, von dem schlauchartigen Ausgangsmaterial 2', das von einem Vorrat kontinuierlich abgezogen wird, durch Abtrennen jeweils einer vorgegebenen Länge die Etikettenhülsen 2 zu bilden und an eine sich an dem jeweiligen Aggregat vorbei bewegende Etikettierposition 7 bzw. an eine dort vorgesehene Überzieheinrichtung 13 zu übergeben. Die Trenn- und Übergabeaggregate 11 und 12 besitzen jeweils eine dem Fachmann an sich bekannte Ausbildung.

Jedem Aggregat 11 bzw. 12 ist ein Doppelrollenstand 14 zugeordnet, und zwar für das Aggregat 11 am Transporteur 4 in Transportrichtung vor dem Flascheneinlauf 6 und für das Aggregat 12 am Transporteur 10 in Transportrichtung nach dem Flaschenauslauf 9. In jedem Doppelrollenstand 14 sind Aufnahmen für zwei Rollen 15 bzw. 16 vorgesehen, die das Schlauchmaterial 2' enthalten. Von der Rolle 15 wird bei der Darstellung der Figur 1 das jeweilige Schlauchmaterial 2' aktuell zum Bilden der Etikettenhülsen 2 abgezogen. Die Rolle 16 steht als weiterer Vorrat bereit.

Die beiden Aggregate 11 und 12 werden wahlweise betrieben werden, so daß beim Wechseln einer leeren Rolle 15 gegen eine neue Rolle 16 von einem Aggregat 11 auf das andere Aggregat 12 umgeschaltet werden kann und so ein kontinuierliches Arbeiten der Vorrichtung 1 gewährleistet ist.

Weiterhin können die Aggregate 11 und 12 auch so betrieben werden, daß sie jeweils abwechselnd die sich vorbei bewegenden Etikettierpositionen 7 bzw. deren Überzieheinrichtungen 13 bedienen, so daß trotz der für das Bilden der jeweiligen Etikettenhülse 2 erforderlichen Zeit eine hohe Leistung (verarbeitete Flaschen 3 je Zeiteinheit) mit der Vorrichtung 1 erreichbar ist.

Ebenso wie der Einlaufstern 6' und der Auslaufstern 9' sind auch alle übrigen, nachstehend noch näher beschriebenen Funktionseinheiten synchron mit dem Antrieb des Rotors 8 angetrieben, und zwar entweder zwangsweise durch entsprechende Antriebsstränge oder Steuerkurven, oder aber durch synchrone Steuerung von Einzelantrieben.

Die Ausbildung der einzelnen Etikettierpositionen 7 ergibt sich insbesondere aus der Figur 2. An jeder Etikettierposition ist zunächst ein Flaschenträger in Form eines Flaschentellers 17 vorgesehen, der mit seiner Mittelachse achsgleich mit einer vertikalen Mittelachse MA der Etikettierposition angeordnet ist und auf dem die jeweilige Flasche 3 nach der Übergabe am Flascheneinlauf 6 mit ihrem Boden 3' aufsteht. Weiterhin weist jede Etikettierposition 7 eine Linearführung 18 auf, die bei der dargestellten Ausführungsform von zwei stangenartigen Führungselementen 18' gebildet ist und in der jeweils ein Schlitten 19 in Längsrichtung der Führungselemente 18', d. h. in einer vertikalen Achse parallel zur Maschinenachse um einen vorgegebenen Hub H auf- und abbewegbar geführt ist. Die Linearführung 18 ist an jeder Etikettierposition 7 bezogen auf die vertikale Mittelachse des Flaschentellers radial nach innen versetzt vorgesehen. Für die Bewegung des Schlittens 19 ist bei der dargestellten Ausführungsform an jeder Etikettierposition 7 ein eigener Linearantrieb 20 vorgesehen, der unter anderem einen Getriebemotor 21 (Elektromotor) umfaßt, welcher über ein Zahnriemenrad 22, das mit seiner Achse radial zur Maschinenachse ausgerichtet ist, einen eine geschlossene Schlaufe bildenden Zahnriemen 23 antreibt. Zur Bildung der mit ihrer Längserstreckung in vertikaler Richtung orientierten und damit auch parallel zu den Führungselementen 18' verlaufenden Schlaufe ist der Zahnriemen 23 zusätzlich über ein weiteres, in den Figuren nicht dargestelltes Zahnriemenrad geführt, welches unterhalb des jeweiligen Flaschentellers 17 am Rotor 8 oder an einem Rahmen des Linearantriebs 20 gelagert ist. Der Getriebemotor 21 sowie das Zahnriemenrad 22 befinden sich jeweils oberhalb des Flaschentellers 17 in einem ausreichenden Abstand von diesem Flaschenteller 17.

Eine Länge des Zahnriemens 23 ist mit dem Schlitten 19 verbunden, so daß durch Antreiben des Zahnriemenrades 22 in der einen oder anderen Richtung das Aufund Abbewegen des Schlittens 19 erreicht wird.

Der Schlitten 19 jeder Etikettierposition trägt die in der Figur 3 dargestellte Spreizund/oder Klemmbackeneinheit 24, die über die der Maschinenachse abgewandte Außenseite des Schlittens vorsteht und im wesentlichen aus zwei Spreiz- und Klemmbacken 25a und 25b besteht, deren generelle Funktion das Spreizen der jeweiligen in vertikaler Richtung an die Überzieheinrichtung 13 übergebenen Etikettenhülse 2 an ihrem unteren Endes und das dortige Festhalten der Etikettenhülse 2 im gespreizten Zustand durch Festklemmen sind, um so die gespreizte Etikettenhülse 2 auf die jeweilige Flasche 3 durch Überziehen aufbringen zu können. Die beiden Spreiz- und Klemmbacken 25a und 25b sind in Umfangsrichtung oder in Drehrichtung A des Rotors 8 gegeneinander versetzt und spiegelbildlich zu einer radial zur Maschinenachse verlaufenden vertikalen Mittelebene M ausgebildet. Weiterhin stehen die Spreiz- und Klemmbacken 25a und 25b jeweils in etwa radial zur vertikalen Maschinenachse von der außen liegenden Seite des Schlittens 19 weg. Die Spreiz- und/oder Klemmbackeneinheit 24 ist zusammen mit dem Schlitten 19 durch den Linearantrieb 20 aus einer oberen Ausgangsstellung um einen vorgegebenen Hub H nach unten bewegbar und anschließend wieder zurück in die Ausgangsstellung.

Jeder Spreiz- und Klemmbacken 25a bzw. 25b ist hierfür zweiteilig ausgebildet, und zwar bestehend aus einem inneren, fingerartigen, aber gekrümmten Spreiz- und Klemmbackenelement 26a bzw. 26b sowie aus einem äußeren, ebenfalls fingerartigen und gekrümmten Spreiz- und Klemmbackenelement 27a bzw. 27b. Die äußeren Klemmbackenelemente 27a und 27b sind bei der dargestellten Ausführungsform jeweils mit einem Ende am Schlitten 19 befestigt. Ausgehend von dem jeweiligen freien Ende bildet jedes äußere Spreiz- und Klemmbackenelement 27a bzw. 27b einen Klemmbackenabschnitt 27', der eine Klemmbackenfläche bildet, die um eine vertikale Achse parallel zur vertikalen Achse des zugehörigen Flaschentellers 17 kreiszylinderförmig oder im wesentlichen kreiszylinderförmig ausgebildet ist. Die Klemmbackenabschnitte 27' der beiden Spreiz- und Klemmbackenelemente 27a und 27b sind mit ihren konkaven Seiten einander zugewandt.

An der innen liegenden Seite jedes Spreiz- und Klemmbackenelementes 27a bzw. 27b anschließend ist das zugehörige innere Spreiz- und Klemmbackenelement 26a bzw. 26b vorgesehen, welches an seinem einen, bezogen auf die Maschinenachse radial innen liegenden Ende bei 28 um eine vertikale Achse schwenkbar am Schlitten 19 vorgesehen.

Ausgehend von dem freien Ende bildet jedes Spreiz- und Klemmbackenelement 26a bzw. 26b einen Klemmbackenabschnitt 26' mit einer Klemmbackenfläche, die an der der Mittelebene M abgewandten Außenseite vorgesehen und kreiszylinderförmig gekrümmt ist, und zwar um eine vertikale Achse mit einem Krümmungsradius, der gleich oder in etwa gleich dem Krümmungsradius der Klemmbackenflächen der Klemmbackenabschnitte 27' ist.

Die beiden inneren Spreiz- und Klemmbackenelemente 26a und 26b sind beispielsweise durch eine Federeinrichtung in eine Ausgangsstellung vorgespannt, in der diese Spreiz- und Klemmbackenelemente bzw. deren Klemmbackenabschnitte 26' einen kleineren Abstand voneinander aufweisen und außerdem von den äußeren Spreiz- und Klemmbackenelementen 27a bzw. 27b beabstandet sind. Der Abstand, den die Klemmbackenflächen der beiden Klemmbackenabschnitte 26' in dieser Ausgangsstellung der Spreiz- und Klemmbackenelemente 26a und 26b voneinander besitzen, ist gleich, vorzugsweise aber etwas kleiner als der Durchmesser, den die Etikettenhülsen 2 in der Achsrichtung aufweisen, in der die beiden Klemmbackenabschnitte 26' voneinander beabstandet sind.

Aus der Ausgangsstellung sind die Spreiz- und Klemmbackenelemente 26a und 26b gesteuert in eine Spreiz- und Klemmposition bewegbar, in der die Klemmbakkenabschnitte 26' gegen die Klemmbackenabschnitte 27' angepreßt anliegen. Bei der dargestellten Ausführungsform erfolgt die Steuerung der Schwenkbewegung der Spreiz- und Klemmbackenelemente 26a und 26b über einen auf diese Elemente bzw. auf dortige Rollen 29 einwirkenden Steuernocken 30, der an einer im Schlitten 19 drehbar gelagerten und mit ihrer Achse radial zur Maschinenachse orientierten Steuerwelle 30 vorgesehen ist, welche ihrerseits mit einem nicht dargestellten Antrieb, beispielsweise mit einem eine Steuerkurve aufweisenden Antrieb zusammenwirkt, und zwar derart, daß dann, wenn die jeweilige Etikettierposition 7 eine bestimmte Winkelstellung der Drehbewegung des Rotors 8 nach dem Passieren des Flascheneinlaufs 6 erreicht hat, die Spreiz- und Klemmbackenelemente 26a und 26b in ihre Spreiz- und Klemmposition bewegt werden und in dieser Position über einen Winkelbereich der Drehbewegung des Rotors 8 verbleiben, der (der Winkelbereich) für das Überziehen der Etikettenhülse 2 benötigt wird. Erst im Anschluß daran kehren die Spreiz- und Klemmbackenelemente 26a und 26b in die Ausgangsstellung zurück, so daß in einem weiteren hieran anschließenden Winkelbereich der Drehbewegung des Rotors 8 der Schlitten 19 mit der Spreiz- und/oder Klemmbackeneinheit 24 vor Erreichen des Flaschenauslaufs 9 in die Ausgangsstellung zurückbewegt ist.

Um insbesondere das Festklemmen der jeweiligen Etikettenhülse 2 zwischen den Klemmbackenabschnitten 26' und 27' sicherzustellen, sind die Klemmbackenabschnitte 27' mit einem gummielastischen und einen erhöhten Reibungskoeffizienten aufweisenden Belag 32 versehen. Die Klemmbackenabschnitte 26' sind hingegen möglichst dünn ausgebildet.

Weiterer Bestandteil der Überzieheinrichtung 13 ist ein Aufnahme- und Zentrierkonus 33, der achsgleich mit der Mittelachse MA der jeweiligen Etikettierposition 7 angeordnet ist und sich an seiner Außen- oder Mantelfläche zu dem oberen Ende hin konisch verjüngt. Am oberen Ende bildet der Aufnahme- und Fixierkonus 33 einen zylinderförmigen Abschnitt 34, der einen reduzierten Querschnitt aufweist, achsgleich mit der Mittelachse MA angeordnet ist und in der nachstehend noch näher beschriebenen Weise mit einem am Rotor 8 für jede Etikettierposition 7 vorgesehenen Greifer oder Halter 35 zusammenwirkt.

Zumindest in der oberen Ausgangsposition des Hubes H des Schlittens 19 bzw. der Spreiz- und/oder Klemmbackeneinheit 24 steht der Aufnahme- und Fixierkonus 33 mit seinem unteren Ende auf der zugehörigen Spreiz- und/oder Klemmbackeneinheit 24 auf und ist dort mit einem zylinderförmigen Abschnitt 33' zwischen den Klemmbackenabschnitten 26' durch Festklemmen gehalten, und zwar derart, daß die Mantelfläche des Aufnahme- und Fixierkonus 33 an dem unteren Ende in die Klemmbackenflächen der in ihrer Ausgangsstellung befindlichen Klemmbackenabschnitte 26' übergeht. Beim Bewegen des jeweiligen Schlittens 19 aus der oberen Ausgangsposition nach unten wird der Aufnahme- und Fixierkonus 33 zunächst nach unten mit bewegt, bis der Abschnitt 34 in den Bereich des Halters 35 gelangt, der dann aus einer zurückgezogenen Ausgangsstellung radial zur vertikalen Maschinenachse nach außen in eine Fixier- oder Halteposition vorbewegt wird (Doppelpfeil B), in der Halter 35 mit seinem klammer- oder greiferartig ausgebildeten Ende 35' den Abschnitt 34 erfaßt und dadurch den Aufnahme- und Fixierkonus 33 an seinem oberen Ende festhält und zentriert, so daß sich der Aufnahme- und Spreizkonus 33 von der Spreiz- und/oder Klemmbackeneinheit 24 löst, die sich dann ohne dieses Konus weiter nach unten bewegen kann, und zwar bei auseinander bewegenden Klemmbackenabschnitten 26'.

Die Arbeitsweise der Vorrichtung 1 läßt sich also, wie folgt, beschreiben:
Immer dann, wenn sich eine Etikettierposition 7 an einem Aggregat 11 oder 12 vorbeibewegt, wird von dem betreffenden, aktivierten Aggregat eine bereits vorbereitete, d.h. von dem Schlauchmaterial 2' abgetrennte Etikettenhülse 2 an den Aufnahme- und Fixierkonus 33 dieser Etikettierposition 7 übergeben. Der Schlitten 19 mit der Spreiz- und/oder Klemmbackeneinheit 24 und der Aufnahme- und Fixierkonus 33 befinden sich dabei in der oberen Ausgangsposition. Der Aufnahme- und Fixierkonus 33 ist lediglich im Bereich seines unteren Endes mit dem zylinderförmigen Abschnitt 33' am Schlitten 19 bzw. an der Spreiz- und/oder Klemmbackeneinheit 24 gehalten. Die Spreiz- und Klemmbackenelemente 26a und 26b befinden sich in ihrer Ausgangsstellung. Das untere Ende der übergebenen und zumindest zum Großteil auf dem Aufnahme- und Fixierkonus 33 gehaltenen Etikettenhülse 2 reicht in den geöffneten Spalt zwischen den Klemmbackenabschnitten 26' und 27' hinein (Position I der Figur 2).

Sobald die in der vorbeschriebenen Weise eine Etikettenhülse vorbereitete Etikettierposition 7 den Flascheneinlauf 6 erreicht hat, wird an diese Etikettierposition 7 eine Flasche 3 übergeben, die dann mit ihrem Boden 3' auf dem Flaschenteller 17 aufsteht und mit ihrer oberen, verschlossenen Flaschenmündung 3" mit Abstand unterhalb des Schlittens 19 und Aufnahme- und Fixierkonus 33 angeordnet ist (Position II der Figur 2).

Im Anschluß daran erfolgt das Absenken des Schlittens 19, bis schließlich der Abschnitt 34 in den Bereich des Halters 35 gelangt ist. Dieser wird dann aus seiner Ausgangsstellung vorbewegt, so daß er mit seinem Ende 35' den Abschnitt 34 erfaßt und den Aufnahme- und Fixierkonus 33 fixiert und zentriert (Position III der Figur 2). Im Anschluß daran erfolgt das Spreizen der Etikettenhülse 2 mit anschließendem Festklemmen an unteren Ende, und zwar durch Auseinander-Bewegen der Spreiz- und Klemmbackenelemente 26a und 26b aus der Ausgangsstellung in die Klemm- und Spreizstellung, in der die Etikettenhülse 2 an ihrem unteren Ende gespreizt zwischen den Klemmbackenabschnitten 26' und 27' festgeklemmt ist. Im Anschluß daran wird der Schlitten 19 zusammen mit der Spreiz- und/oder Klemmbackeneinheit 24 weiter nach unten bewegt, so daß die gespreizte Etikettenhülse 2 auf die Flasche 3 durch Überziehen aufgebracht wird (Position V der Figur 2).

Die Flasche 3 stützt sich nach dem Fixieren des Aufnahme- und Fixierkonus 33 mit dem Halter 35 an der Unterseite dieses Konus mit dem Verschluß 3" ab. Hierfür ist beispielsweise eine kurze Hubbewegung des Halters 35 und/oder des Flaschentellers 17 in vertikaler Richtung vorgesehen.

Sobald die Etikettenhülse 2 beim Aufziehen die gewünschte Höhe auf die Flasche erreicht hat, werden die Spreiz- und Klemmbackenelemente 26a und 26b in eine Zwischenstellung derart bewegt, daß der gegenseitige Abstand der Klemmbackenabschnitte 26' zwar größer ist als der Durchmesser der Flaschen 3, die die Klemmung der Etikettenhülse 2 aber freigegeben wird, so daß der Schlitten 19 sich in die untere Stellung seines Hubes H bewegen kann, ohne daß die Etikettenhülse 2 weiter mit bewegt wird (Position VI Figur 2).

Im Anschluß daran wird der Schlitten 19 wieder nach oben bewegt bis an die Unterseite des Aufnahme- und Fixierkonus 33 (Position VII der Figur 2). Der Aufnahmeund Fixierkonus 33 wird dann von dem sich in die Ausgangsstellung zurück bewegenden Halter 35 freigegeben, so daß sich schließlich der Schlitten 19 zusammen mit dem wieder an diesem gehaltenen Aufnahme- und Fixierkonus 33 in die Ausgangsstellung zurück bewegen kann (Position VIII der Figur 2).

Besondere Vorteile der Vorrichtung 1 sind unter anderem,
- daß die Übergabe der Etikettenhülsen 2 bereits in dem Winkelbereich der Drehbewegung des Rotors 8 zwischen dem Flaschenauslauf 9 und dem Flascheneinlauf 6 erfolgen kann,
- daß mit Hilfe des Aufnahme- und Fixierkonus 33 jede Flasche 3 insbesondere auch während des eigentlichen Überziehens der Etikettenhülse 2 ständig oben und unten zwischen dem Aufnahme- und Fixierkonus 33 und dem Flaschenteller 17 eingespannt und dadurch form- und/oder reibschlüssig gehalten sowie wirksam gegen Umfallen gesichert ist,
- daß diese Einspannung beim Überziehen der Etikettenhülse 2 auf die Flasche 3 zu keinem Zeitpunkt unterbrochen ist, und
- daß das Überziehen der Etikettenhülsen 2 auf die Flaschen 3 mit gleichbleibender Geschwindigkeit erfolgen kann.

Die erfindungsgemäße Vorrichtung ermöglicht weiterhin eine hohe Leistung bei der Verarbeitung der Flaschen.

Es versteht sich, daß zahlreiche Änderungen sowie Abwandlungen möglich sind. So ist es beispielsweise möglich, die Spreiz- und/oder Klemmbackeneinheit 24 und dabei insbesondere die inneren Spreiz- und Klemmbackenelemente 26a und 26b so auszubilden, daß der Aufnahme- und Fixierkonus 33 in der Ausgangsstellung (Positionen I und VIII der Figur 2) an diesen Elementen durch Formschluß gesichert ist.

Weiterhin ist es möglich, daß anstelle des Aufnahme- und Fixierkonus 33 ein anderes gleichwirkendes Element vorgesehen ist, beispielsweise auch ein das Spreizen der jeweiligen Etikettenhülse 2 bewirkendes Element. Anstelle eines Konus mit geschlossener Mantelfläche kann auch ein anderes, z.B. konusartig wirkendes Führungs- und Halteelement vorgesehen sein.

Bevorzugt bilden der Linearantrieb 20 mit seinen Funktionselementen (Getriebemotor 21, Zahnriemenräder 22, Zahnriemen 23 usw.) oder aber die gesamte Überzieheinheit 13 als eine als ganzes austauschbare Einheit, die alle Funktionselemente an einem Rahmen aufweist.

### Bezugszeichenliste

- 1: Vorrichtung
- 2: Etikettenhülse
- 2': Schlauchmaterial
- 3: Flasche
- 3': Flaschenboden
- 3": Flaschenverschluß an Flaschenmündung
- 4: Transporteur
- 5: Einteilschnecke
- 6: Flascheneinlauf
- 6': Einlaufstern
- 7: Etikettierposition
- 8: Rotor
- 9: Flaschenauslauf
- 9': Auslaufstern
- 10: Transporteur
- 11, 12: Trenn- und Übergabeaggregat
- 13: Überzieheinrichtung
- 14: Doppelrollenstand
- 15, 16: Rollen aus Schlauchmaterial
- 17: Flaschenteller
- 18: Linearführung
- 18': Führungselement oder Führungsstange
- 19: Schlitten
- 20: Linearantrieb
- 21: Getriebemotor
- 22: Zahnriemenrad
- 23: Zahnriemen
- 24: Spreiz- und Klemmbackeneinheit
- 25a, 25b: Spreiz- und Klemmbacken
- 26a, 26b: Spreiz- und Klemmbackenelement
- 27a, 27b: Spreiz- und Klemmbackenelement
- 27': Klemmbackenabschnitt
- 28: Gelenk
- 29: Steuerrollen
- 30: Steuernocken
- 31: Steuerwelle
- 32: Belag
- 33: Aufnahme- und Fixierkonus
- 33': zylinderförmiger Abschnitt
- 34: Abschnitt
- 35: Halter
- 35': Greifer- oder zangenartiges Ende

- A: Drehrichtung des Rotors 8
- B: Bewegungsrichtung des Halters 35
- M: Mittelebene
- MA: Mittelachse der Etikettierposition

## Patentansprüche

1. Verfahren zum Aufbringen von Etikettenhülsen (2) auf Gegenstände, insbesondere Flaschen (3) oder dergleichen Behälter, bei dem die jeweilige Etikettenhülse (2) an einer Überzieheinrichtung (13) mittels einer Spreizund/oder Klemmbackeneinheit (24) an einem vorlaufenden Ende erfaßt und in axialer Überziehrichtung über den sich an einem Träger (17) abstützenden Gegenstand (3) gezogen wird, wobei der Gegenstand (3) beim Überziehen gehalten ist, **dadurch gekennzeichnet, daß** die jeweilige Etikettenhülse (2) zunächst auf ein Aufnahme- und Fixierelement (33) der Überzieheinrichtung (13) aufgebracht wird, daß der Gegenstand (3) zumindest während des Überziehvorgangs zwischen dem Aufnahme- und Fixierelement (33) und dem Träger (17) eingespannt ist, und daß die Etikettenhülse (2) mit Hilfe der Spreizund/oder Klemmbackeneinheit (24) von dem Aufnahme- und Fixierelement (33) über den Gegenstand (3) gezogen wird.

2. Verfahren nach Anspruch 1 oder 2, **gekennzeichnet durch** die Verwendung eines sich entgegen der Überziehrichtung verjüngenden Aufnahme- und Fixierkonus als Aufnahme- und Fixierelement.

3. Verfahren nach einem der vorhergehenden Ansprüche, **dadurch gekennzeichnet, daß** das Aufnahme- und Fixierelement (33) nach Übergabe einer Etikettenhülse (2) an das Aufnahme- und Fixierelement (33) und vor dem Überziehen der Etikettenhülse (2) auf den Gegenstand (3) mit Hilfe eines Zentrier- und Halteelementes (35) in seiner Stellung relativ zum Gegenstand (3) zentriert und fixiert wird.

4. Verfahren nach einem der vorhergehenden Ansprüche, **dadurch gekennzeichnet, daß** das Aufnahme- und Fixierelement (33) während der Übergabe der jeweiligen Etikettenhülse (2) an das Aufnahme- und Fixierelement (33) an der Spreiz- und/oder Klemmbackeneinheit (24) gehalten ist

5. Verfahren nach einem der vorhergehenden Ansprüche, **dadurch gekennzeichnet, daß** bei Verwendung einer Vorrichtung mit mehreren an einem umlaufenden Transportelement, vorzugsweise an einem um eine vertikale Maschinenachse umlaufenden Rotor (8) gebildeten Etikettierpositionen (7) mit jeweils einem Träger (17) und mit jeweils einer Überzieheinrichtung (13), die zumindest das Aufnahme- und Fixierelement (33) und die Spreiz- und/oder Klemmbakkeneinheit (24) aufweist, die Übergabe der Etikettenhülsen (2) an die Etikettierpositionen (7) bzw. dortigen Aufnahme- und Fixierelemente (33) an einer Aufgabeposition erfolgt, an der sich die Etikettierpositionen vorbei bewegen.

6. Verfahren nach Anspruch 5, **dadurch gekennzeichnet, daß** die Übergabe der Etikettenhülsen (2) an die Etikettierpositionen (7) bzw. dortigen Aufnahme- und Fixierelemente (33) an einer Aufgabeposition erfolgt die in Bewegungsrichtung (A) des umlaufenden Transportelementes oder Rotors (8) vor einer Position liegt, an der die Gegenstände (3) jeweils einzeln den Etikettierpositionen (7) zugeführt werden.

7. Verfahren nach einem der vorhergehenden Ansprüche, **dadurch gekennzeichnet, daß** bei Aufbringen von Etikettenhülsen (2) auf Flaschen (3) oder dergleichen Behälter diese Behälter zumindest zwischen einem Behälterträger (17) und dem Aufnahme- und Fixierelement (33) eingespannt sind, und zwar vorzugsweise an einer Behälterunterseite (3') und an einer gegenüberliegenden Behälteroberseite (3").

8. Vorrichtung zum Aufbringen von Etikettenhülsen (2) auf Gegenstände, insbesondere Flaschen oder dergleichen Behälter (3), mit wenigstens einer Spreizund/oder Klemmbackeneinheit (24) zum Spreizen und Fassen der jeweiligen Etikettenhülse (2) an einem vorlaufenden Ende oder Rand sowie zum axialen Überziehen der Etikettenhülse (2) in einer Überziehrichtung auf den Gegenstand (3), wobei die Spreiz- und/oder Klemmbackeneinheil aus einer Ausgangsstellung in Überziehrichtung bewegt wird, sowie mit einem Träger (17) zum Abstützen des Gegenstandes (3) während des Überziehens, **dadurch gekennzeichnet, daß** dem Träger (17) gegenüberliegend ein Aufnahme- und Fixierelement (33) vorgesehen ist, das zumindest während des Überziehens ein Halten des Gegenstandes (3) zwischen dem Aufnahme- und Fixierelement (33) und dem Träger (17) bewirkt und das für die jeweilige Etikettenhülse (2) eine Aufnahme bildet, von der die dort bereitgestellte Etikettenhülse (2) mit Hilfe der Spreiz- und/oder Klemmbackeneinheit (24) abziehbar und auf den Gegenstand durch Überziehen aufbringbar ist.

9. Vorrichtung nach Anspruch 8, **dadurch gekennzeichnet, daß** die Spreizund/oder Klemmbackeneinheit (24) in Überziehrichtung auf das Aufnahme- und Fixierelement (33) folgend vorgesehen ist.

10. Vorrichtung nach Anspruch 8 oder 9, **gekennzeichnet durch** Mittel zum wahlweisen Halten und/oder Zentrieren des Aufnahme- und Fixierelementes (33) zumindest an einem ersten Bereich (34) und einem zweiten, gegenüber dem ersten in Überziehrichtung versetzten Bereich (33').

11. Vorrichtung nach Anspruch 10, **dadurch gekennzeichnet, daß** die Mittel zum Halten und/oder Zentrieren des Aufnahme- und Fixierelementes (33) ein zangen- oder greiferartiges Halte- und/oder Zentrierelement (35) aufweisen, welches mit dem ersten Bereich (34) des Aufnahme- und Fixierelementes (33) zusammenwirkt.

12. Vorrichtung nach Anspruch 10 oder 11, **dadurch gekennzeichnet, daß** die Spreiz- und/oder Klemmbackeneinheit (24) oder eine diese Einheit aufweisender Schlitten (19) eine Halterung für das Aufnahme- und Fixierelement (33) an seinem zweiten Bereich bildet.

13. Vorrichtung nach einem der Ansprüche 8 bis 12, **dadurch gekennzeichnet, daß** die Überziehrichtung eine vertikale Achsrichtung ist, und daß sich das Aufnahme- und Fixierelement (33) oberhalb der Spreiz- und/oder Klemmbackeneinheit (24) befindet.

14. Vorrichtung nach einem der Ansprüche 8 bis 13, **dadurch gekennzeichnet, daß** die Überziehrichtung eine vertikale Achsrichtung ist, und daß sich der Träger (17) unterhalb des Aufnahme- und Fixierelementes (33) sowie unterhalb der in der Ausgangsposition befindlichen Spreiz- und/oder Klemmbakkeneinheit (24) befindet.

15. Vorrichtung nach einem der Ansprüche 8 bis 14, **gekennzeichnet durch** einen Linearantrieb (20) für die Spreiz- und/oder Klemmbackeneinheit (24) oder den diese Einheit tragenden Schlitten (19).

16. Vorrichtung nach einem der Ansprüche 11 bis 15, **dadurch gekennzeichnet, daß** bei jedem Bewegungshub der Spreiz- und/oder Klemmbackeneinheit (24) aus ihrer Ausgangsstellung in Überziehrichtung zunächst das an der Spreiz- und/oder Klemmbackeneinheit (24) gehaltene Aufnahme- und Fixierelement (33) bis zu einer Zwischenstellung des Hubes der Spreiz- und/oder Klemmbackeneinheit (24) mitgeführt und dann dort an seinem in dieser Bewegungsrichtung nacheilenden ersten Bereich mittels des Halte- und/oder Zentrierelementes (35) fixiert wird, so daß bei weiterhin in Überziehrichtung bewegendem Spreiz- und/oder Klemmbackeneinheit (34) sich dieses von dem Aufnahme- und Fixierelement (33) entfernt und hierbei die Etikettenhülse (2) unter Abziehen von dem Aufnahme- und Fixierelement (33) auf den Gegenstand (3) aufbringt.

17. Vorrichtung nach einem der Ansprüche 8 bis 16, **dadurch gekennzeichnet, daß** das Aufnahme- und Fixierelement (33) kegelartig mit einem sich in Überziehrichtung vergrößerndem Querschnitt ausgebildet ist.

18. Vorrichtung nach Anspruch 17, **dadurch gekennzeichnet, daß** der maximale Querschnitt des Aufnahme- und Fixierelementes in etwa gleich dem Querschnitt der Etikettenhülsen (2) ist.

19. Vorrichtung nach einem der Ansprüche 8 bis 18, **dadurch gekennzeichnet, daß** die Spreiz- und/oder Klemmbackeneinheit (24) wenigstens zwei Spreiz- und Klemmbacken (25, 25a) aufweist, von denen jede von einem inneren Spreiz- und Klemmbackenelement (26a, 26b) und von einem äußeren Spreiz- und K!emmbackenelement (27a, 27b) gebildet ist, wobei zumindest die inneren Klemmbackenelemente (26a, 26b) zum Spreizen der Etikettenhülse (2) aus einer Ausgangsstellung auseinander bewegbar sind.

20. Vorrichtung nach Anspruch 19, **dadurch gekennzeichnet, daß** zum Festklemmen der Etikettenhülse (2) die inneren Spreiz- und Klemmbackenelemente (26a, 26b) jeweils gegen das zugehörige äußere Spreiz- und Klemmbakkenelement (27a, 27b) bewegbar sind.

21. Vorrichtung nach Anspruch 19, **dadurch gekennzeichnet, daß** zum Festklemmen der Etikettenhülse die äußeren Spreiz- und Klemmbackenelemente (27a, 27b) jeweils gegen das zugehörige innere Spreiz- und Klemmbackenelement (26a, 26b) bewegbar ist.

22. Vorrichtung nach einem der vorhergehenden Ansprüche, **dadurch gekennzeichnet, daß** die Spreiz- und/oder Klemmbackeneinheit (24), der Antrieb für diese Einheit, der Träger (17) für den Gegenstand (3) sowie auch das Aufnahme- und Fixierelement (33) jeweils Bestandteil einer Etikettierposition (7) sind, von denen mehrere an einem umlaufenden Transportelement, vorzugsweise an einem um eine vertikale Maschinenachse umlaufenden Rotor (8) in Umlaufrichtung (A) aufeinander folgend vorgesehen sind.

23. Vorrichtung nach Anspruch 22, **gekennzeichnet durch** eine von einem Einlaufstern (6') gebildeten Einlauf (6), an dem die Gegenstände (3) jeweils von einer Zuführung (4) an eine Etikettierposition (7) übergeben werden, sowie **durch** wenigstens eine Etikettenhülsenübergabe (11, 12) an der Bewegungsbahn der Etikettierpositionen (7) zur Übergabe der Etikettenhülsen (2) an die sich dort vorbei bewegenden Etikettierpositionen (7) bzw. deren Aufnahmeund Fixierelemente (33).

24. Vorrichtung nach Anspruch 23, **dadurch gekennzeichnet, daß** die Etikettenhülsenübergabe in Bewegungsrichtung des Transporteurs oder Rotors (8) vor dem Einlauf (6) für die Gegenstände (3) vorgesehen ist.

25. Vorrichtung nach Anspruch 23, **dadurch gekennzeichnet, daß** in Bewegungsrichtung des umlaufenden Transportelementes oder Rotors (8) aufeinander folgend wenigstens zwei Etikettenhülsenübergaben (11, 12) vorgesehen sind.

26. Vorrichtung nach Anspruch 23, 24 oder 25, **dadurch gekennzeichnet, daß** die wenigstens eine Etikettenhülsenübergabe (11, 12) von einem Trenn- und Übergabeaggregat (11, 12) gebildet ist, an welchem die Etikettenhülsen (2) jeweils von einem Schlauchmaterial (2') abgetrennt werden.

## Claims

1. Method of applying labelling sleeves (2) to objects, more especially bottles (3) or similar containers, where the respective labelling sleeve (2) on a pulling-over device (13) is grasped at a front-running end by means of a spreading and/or clamping jaw unit (24) and is pulled in the axial pulling-over direction over the object (3) which is supported on a carrier (17), the object (3) being retained when the label is pulled-over it, **characterised in that** the respective labelling sleeve (2) is initially placed onto a receiving and securing member (33) of the pulling-over device (13), **in that** the object (3) is clamped between the receiving and securing member (33) and the carrier (17) at least during the pulling-over operation, and **in that** the labelling sleeve (2) is pulled over the object (3) by the receiving and securing member (33) with the assistance of the spreading and/or clamping jaw unit (24).

2. Method according to claim 1 or 2, **characterised by** the use of a receiving and securing cone, which tapers in opposition to the pulling-over direction, as the receiving and securing member.

3. Method according to one of the preceding claims, **characterised in that**, after a labelling sleeve (2) has been transferred to the receiving and securing member (33) and before the labelling sleeve (2) is pulled-over onto the object (3), the receiving and securing member (33) is centred and secured in its position relative to the object (3) with the assistance of a centring and retaining member (35).

4. Method according to one of the preceding claims, **characterised in that** the receiving and securing member (33) is retained on the spreading and/or clamping jaw unit (24) during the transfer of the respective labelling sleeve (2) to the receiving and securing member (33).

5. Method according to one of the preceding claims, **characterised in that** where an apparatus is used with a plurality of labelling positions (7), formed on a rotating conveying member, preferably on a rotor (8) rotating about a vertical machine axis, each having a carrier (17) and each having a pulling-over device (13), which includes at least the receiving and securing member (33) and the spreading and clamping jaw unit (24), the transfer of the labelling sleeves (2) to the labelling positions (7) or respectively at the receiving and securing members (33) at that location is effected at a delivery position past which the labelling positions are moving.

6. Method according to claim 5, **characterised in that** the transfer of the labelling sleeves (2) to the labelling positions (7) or respectively at the receiving and securing members (33) at that location is effected at a discharge position which lies in the direction of movement (A) of the rotating conveying member or rotor (8) upstream of a position, at which the objects (3) are each supplied to the labelling positions (7) individually.

7. Method according to one of the preceding claims, **characterised in that**, where labelling sleeves (2) are applied to bottles (3) or similar containers, these containers are clamped at least between a container carrier (17) and the receiving and securing member (33), preferably on a bottom surface (3') of the container and on an oppositely situated upper surface (3") of the container.

8. Apparatus for the applying of labelling sleeves (2) to objects, more especially bottles or similar containers (3), having at least one spreading and/or clamping jaw unit (24) for spreading and grasping the respective labelling sleeve (2) at a front-running end or edge as well as for the axial pulling-over of the labelling sleeve (2) in a pulling-over direction onto the object (3), the spreading and/or clamping jaw unit being moved out of an initial position in the pulling-over direction, as well as having a carrier (17) for the supporting of the object (3) during the pulling-over operation, **characterised in that** a receiving and securing member (33) is provided situated opposite the carrier (17), said receiving and securing member (33) effecting a retaining of the object (3) between the receiving and securing member (33) and the carrier (17) at least during the pulling-over operation and, for the respective labelling sleeve (2), forming a receiving means, from which the labelling sleeve (2) prepared at that location can be withdrawn with the assistance of the spreading and/or clamping jaw unit (24) and can be applied to the object (3) by means of the pulling-over operation.

9. Apparatus according to claim 8, **characterised in that** the spreading and/or clamping jaw unit (24) is provided downstream of the receiving and securing member (33) in the pulling-over direction.

10. Apparatus according to claim 8 or 9, **characterised by** means for the arbitrary retaining and/or centring of the receiving and securing member (33) at least at a first region (34) and at a second region (33'), which is offset relative to the first region in the pulling-on direction.

11. Apparatus according to claim 10, **characterised in that** the means for retaining and/or centring the receiving and securing member (33) has a pincer-like or gripper-like retaining and/or centring member (35), which interacts with the first region (34) of the receiving and securing member (33).

12. Apparatus according to claim 10 or 11, **characterised in that** the spreading and/or clamping jaw unit (24) or a sliding carriage (19), which includes this unit, forms a support for the receiving and securing member (33) at its second region.

13. Apparatus according to one of the claims 8 to 12, **characterised in that** the pulling-over direction is the direction of a vertical axis, and **in that** the receiving and securing member (33) is situated above the spreading and/or clamping jaw unit (24).

14. Apparatus according to one of claims 8 to 13, **characterised in that** the pulling-over direction is the direction of a vertical axis, and **in that** the carrier (17) is situated underneath the receiving and securing member (33) as well as underneath the spreading and/or clamping jaw unit when this latter is in the initial position.

15. Apparatus according to one of claims 8 to 14, **characterised by** a linear drive (20) for the spreading and/or clamping jaw unit (24) or for the sliding carriage (19) carrying this unit.

16. Apparatus according to one of claims 11 to 15, **characterised in that**, with each movement of the spreading and/or clamping jaw unit (24) out of its initial position in the pulling-over direction, the receiving and securing member (33), retained on the spreading and/or clamping jaw unit (24) is initially entrained as far as an intermediate position of the movement of the spreading and/or clamping jaw unit (24) and is then secured at this location at its first region, trailing behind in the direction of movement, by means of the retaining and/or centring member (35), such that, when the spreading and/or clamping jaw unit (34) continues to move in the pulling-over direction, it is removed from the receiving and securing member (33) and the labelling sleeve (2) is hereby applied to the object (3) as it is withdrawn from the receiving and securing member (33).

17. Apparatus according to one of claims 8 to 16, **characterised in that** the receiving and securing member (33) is cone-like with a cross-section which increases in the pulling-over direction.

18. Apparatus according to claim 17, **characterised in that** the maximum cross-section of the receiving and securing member is substantially the same as the cross-section of the labelling sleeves (2).

19. Apparatus according to one of claims 8 to 18, **characterised in that** the spreading and clamping jaw unit (24) has at least two spreading and clamping jaws (25, 25a), each of which is formed by an inner spreading and clamping jaw member (26a, 26b) and by an outer spreading and clamping jaw member (27a, 27b), at least the inner clamping jaw members (26a, 26b) being movable apart out of an initial position for spreading the labelling sleeve (2).

20. Apparatus according to claim 19, **characterised in that**, for clamping the labelling sleeve (2), the inner spreading and clamping jaw members (26a, 26b) are each moveable in opposition to the associated outer spreading and clamping jaw member (27a, 27b).

21. Apparatus according to claim 19, **characterised in that**, for clamping the labelling sleeve, the outer spreading and clamping jaw members (27a, 27b) are each moveable in opposition to the associated inner spreading and clamping jaw member (26a, 26b).

22. Apparatus according to one of the preceding claims, **characterised in that** the spreading and/or clamping jaw unit (24), the driving means for this unit, the carrier (17) for the object (3) as well as the receiving and securing member (33) are respective component parts of a labelling station (7), a plurality of which are provided one after the other in the direction of rotation (A) on a rotating conveying member, preferably on a rotor (8), which rotates about a vertical machine axis.

23. Apparatus according to claim 22, **characterised by** an inlet (6), formed by an inlet star (6'), on which the objects (3) are each transferred to a labelling position (7) by a supplying means (4), **characterised** as well as by at least one labelling sleeve transferring means (11, 12) on the path of movement of the labelling positions (7) for the transferring of the labelling sleeves (2) to the labelling positions (7) moving past that location or respectively to their receiving and securing members (33).

24. Apparatus according to claim 23, **characterised in that** the labelling sleeve transferring means is provided in the direction of movement of the conveyor or rotor (8) upstream of the inlet (6) for the objects (3).

25. Apparatus according to claim 23, **characterised in that** at least two labelling sleeve transferring means (11, 12) are provided one after the other in the direction of movement of the rotating conveying member or rotor (8).

26. Apparatus according to claim 23, 24, or 25, **characterised in that** the at least one labelling sleeve transferring means (11, 12) is formed by a separating and transferring unit (11, 12), at which the labelling sleeves (2) are each separated-off from a hose material (2').

## Revendications

1. Procédé permettant d'apposer des étiquettes manchonnées (2) sur des objets, en particulier des bouteilles (3) ou des récipients similaires, dans lequel l'étiquette manchonnée (2), au niveau d'un dispositif d'enfilage (13), est saisie par une extrémité lors de son déplacement, par une unité formant mâchoires d'écartement et/ou de serrage (24), et est enfilée, dans une direction axiale d'enfilage, sur l'objet (3) qui s'appuie sur un support (17), l'objet (3) étant maintenu lors de l'enfilage, **caractérisé en ce que** l'étiquette manchonnée (2) est tout d'abord placée sur un élément de réception et immobilisation (33) du dispositif d'enfilage (13), **en ce que** l'objet (3), au moins au cours de l'opération d'enfilage, est serré entre l'élément de réception et immobilisation (33) et le support (17), et **en ce que** l'étiquette manchonnée (2), à l'aide de l'unité formant mâchoires d'écartement et/ou de serrage (24), est enfilée par l'élément de réception et immobilisation (33) sur l'objet (3).

2. Procédé selon la revendication 1, **caractérisé par** l'utilisation, comme élément de réception et immobilisation, d'un cône de réception et immobilisation qui va en rétrécissant dans le sens inverse de la direction d'enfilage.

3. Procédé selon l'une des revendications précédentes, **caractérisé en ce qu'**une fois qu'une étiquette manchonnée (2) a été transférée à l'élément de réception et immobilisation (33) et avant que l'étiquette manchonnée (2) n'ait été enfilée sur l'objet (3), la position de l'élément de réception et immobilisation (33) par rapport à l'objet (3) est centrée et fixée à l'aide d'un élément de centrage et de retenue (35).

4. Procédé selon l'une des revendications précédentes, **caractérisé en ce que**, lors du transfert de l'étiquette manchonnée (2) à l'élément de réception et immobilisation (33), l'élément de réception et immobilisation (33) est maintenu au niveau de l'unité formant mâchoires d'écartement et/ou de serrage (24).

5. Procédé selon l'une des revendications précédentes, **caractérisé en ce que** lorsqu'est utilisé un dispositif comprenant plusieurs postes d'étiquetage (7), prévus sur un élément transporteur circulant, de préférence sur un rotor (8) tournant autour d'un axe de machine vertical, présentant chacun un support (17) et un dispositif d'enfilage (13) comprenant au moins l'élément de réception et immobilisation (33) et l'unité formant mâchoires d'écartement et/ou de serrage (24), le transfert des étiquettes manchonnées (2) aux postes d'enfilage (7) et/ou aux éléments de réception et d'immobilisation (33) qui se trouvent à leur niveau, intervient dans une position devant laquelle les postes d'étiquetage passent.

6. Procédé selon la revendication 5, **caractérisé en ce que** le transfert des étiquettes manchonnées (2) aux postes d'enfilage (7) et/ou aux éléments de réception et d'immobilisation (33) qui se trouvent à leur niveau, intervient dans une position située, suivant la direction de déplacement (A) de l'élément transporteur ou rotor (8) circulant, avant une position dans laquelle les objets (3) sont acheminés individuellement vers les postes d'étiquetage (7).

7. Procédé selon l'une des revendications précédentes, **caractérisé en ce que**, lorsque des étiquettes manchonnées (2) sont apposées sur des bouteilles (3) ou des récipients de ce type, ces récipients sont serrés au moins entre un support de récipients (17) et l'élément de réception et immobilisation (33), à savoir de préférence au niveau d'une face inférieure de récipient (3') et d'une face supérieure de récipient (3"), située à l'opposé.

8. Dispositif permettant d'apposer des étiquettes manchonnées (2) sur des objets, en particulier des bouteilles ou des récipients (3) similaires, comprenant au moins une unité formant mâchoires d'écartement et/ou de serrage (24) servant à écarter et saisir les étiquettes manchonnées (2) au niveau d'une extrémité ou d'un bord passant devant, et servant à enfiler axialement l'étiquette manchonnée (2), dans une direction d'enfilage, sur l'objet (3), l'unité formant mâchoires d'écartement et/ou de serrage étant déplacée, à partir d'une position de départ, dans une direction d'enfilage, et comprenant un support (17) servant à soutenir l'objet (3) lors de l'enfilage, **caractérisé en ce qu'**est prévu, à l'opposé du support (17), un élément de réception et immobilisation (33) qui, au moins pendant l'enfilage, maintient l'objet (3) entre l'élément de réception et immobilisation (33) et le support (17) et qui constitue un récepteur pour l'étiquette manchonnée (2) concernée, dont l'étiquette manchonnée (2) qui y a été préparée peut être retirée par l'unité formant mâchoires d'écartement et/ou de serrage (24) et apposée par enfilage sur l'objet.

9. Dispositif selon la revendication 8, **caractérisé en ce que** l'unité formant mâchoires d'écartement et/ou de serrage (24) suit, dans la direction d'enfilage, l'élément de réception et immobilisation (33).

10. Dispositif selon la revendication 8 ou 9, **caractérisé par** des moyens permettant, au choix, de maintenir et/ou centrer l'élément de réception et immobilisation (33), au moins au niveau d'une première zone (34) et d'une deuxième zone (33'), décalée par rapport à la première dans la direction d'enfilage.

11. Dispositif selon la revendication 10, **caractérisé en ce que** les moyens permettant de maintenir et/ou centrer l'élément de réception et immobilisation (33) présentent un élément de maintien et/ou centrage (35) du type pince ou dispositif preneur, qui coopère avec la première zone (34) de l'élément de réception et immobilisation (33).

12. Dispositif selon la revendication 10 ou 11, **caractérisé en ce que** l'unité formant mâchoires d'écartement et/ou de serrage (24), ou un coulisseau (19) comportant cette unité, constituent un support pour l'élément de réception et immobilisation (33) au niveau de sa deuxième zone.

13. Dispositif selon l'une des revendications 8 à 12, **caractérisé en ce que** la direction d'enfilage est une direction axiale verticale, et **en ce que** l'élément de réception et immobilisation (33) se situe au-dessus de l'unité formant mâchoires d'écartement et/ou de serrage (24).

14. Dispositif selon l'une des revendications 8 à 13, **caractérisé en ce que** la direction d'enfilage est une direction axiale verticale, et **en ce que** le support (17) se situe au-dessous de l'élément de réception et immobilisation (33), ainsi qu'au-dessous de l'unité formant mâchoires d'écartement et/ou de serrage (24) qui se trouve en position de départ.

15. Dispositif selon l'une des revendications 8 à 14, **caractérisé par** un dispositif d'entraînement linéaire (20) destiné à l'unité formant mâchoires d'écartement et de serrage (24) ou au coulisseau (19) qui porte cette unité.

16. Dispositif selon l'une des revendications 11 à 15, **caractérisé en ce qu'**à chaque fois que l'unité formant mâchoires d'écartement et/ou de serrage (24) quitte sa position de départ et se déplace dans la direction d'enfilage, l'élément de réception et immobilisation (33), qui est maintenu au niveau de l'unité formant mâchoires d'écartement et/ou de serrage (24), est tout d'abord entraîné jusqu'à une position intermédiaire de la course de l'unité formant mâchoires d'écartement et/ou de serrage (24), puis, dans cette position, au niveau de sa première zone qui est déphasée, dans cette direction de déplacement, est immobilisé par l'élément de retenue et/ou de centrage (35), de sorte que, lorsque l'unité formant mâchoires d'écartement et/ou de serrage (24) continue à se déplacer dans la direction d'enfilage, celui-ci s'écarte de l'élément de réception et immobilisation (33) et appose ainsi l'étiquette manchonnée (2) sur l'objet (3), en la prélevant de l'élément de réception et immobilisation (33).

17. Dispositif selon l'une des revendications 8 à 16, **caractérisé en ce que** l'élément de réception et immobilisation (33) présente une forme conique, avec une section transversale qui va en augmentant dans la direction d'enfilage.

18. Dispositif selon la revendication 17, **caractérisé en ce que** la section transversale maximum de l'élément de réception et immobilisation correspond sensiblement à la section transversale des étiquettes manchonnées (2).

19. Dispositif selon l'une des revendications 8 à 18, **caractérisé en ce que** l'unité formant mâchoires d'écartement et/ou de serrage (24) comprend au moins deux mâchoires d'écartement et de serrage (25, 25a), constituées, chacune, d'un élément intérieur formant mâchoire d'écartement et de serrage (26a, 26b) et d'un élément extérieur formant mâchoire d'écartement et de serrage (27a, 27b), au moins les éléments intérieurs formant mâchoires de serrage (26a, 26b) pouvant se desserrer, à partir d'une position de départ, pour écarter l'étiquette manchonnée (2).

20. Dispositif selon la revendication 19, **caractérisé en ce que**, pour bloquer l'étiquette manchonnée (2), les éléments intérieurs formant mâchoires d'écartement et de serrage (26a, 26b) peuvent venir se placer contre l'élément extérieur formant mâchoire d'écartement et de serrage (27a, 27b) qui leur est associé.

21. Dispositif selon la revendication 19, **caractérisé en ce que**, pour bloquer l'étiquette manchonnée, les éléments extérieurs formant mâchoires d'écartement et de serrage (27a, 27b) peuvent venir se placer contre l'élément intérieur formant mâchoire d'écartement et de serrage (26a, 26b) qui leur est associé.

22. Dispositif selon l'une des revendications précédentes, **caractérisé en ce que** l'unité formant mâchoires d'écartement et/ou de serrage (24), le dispositif d'entraînement de cette unité, le support (17) de l'objet (3), et l'élément de réception et immobilisation (33) font chacun partie d'un poste d'étiquetage (7), plusieurs de ces postes étant prévus, les uns à la suite des autres suivant une direction de circulation (A), sur un élément transporteur circulant, de préférence sur un rotor (8) tournant autour d'un axe de machine vertical.

23. Dispositif selon la revendication 22, **caractérisé par** une entrée (6), constituée par une étoile d'introduction (6'), au niveau de laquelle les objets (3) sont transférés à un poste d'étiquetage (7) par un transporteur (4), ainsi que par au moins un élément de transfert d'étiquettes manchonnées (11, 12) situé dans la trajectoire de déplacement des postes d'étiquetage (7) pour transférer les étiquettes manchonnées (2) aux postes d'étiquetage (7) qui leur passent devant, ou leurs éléments de réception et immobilisation (33).

24. Dispositif selon la revendication 23, **caractérisé en ce que** l'élément de transfert d'étiquettes manchonnées est prévu, suivant la direction de déplacement du transporteur ou du rotor (8), en amont de l'entrée (6) destinée aux objets (3).

25. Dispositif selon la revendication 23, **caractérisé en ce qu'**au moins deux éléments de transfert d'étiquettes manchonnées (11, 12) sont prévus, l'un à la suite de l'autre suivant la direction de déplacement du transporteur circulant ou du rotor (8).

26. Dispositif selon la revendication 23, 24 ou 25, **caractérisé en ce que** l'élément de transfert d'étiquettes manchonnées (11, 12), au nombre minimum d'un, est constitué par un groupe de séparation et de transfert (11, 12) au niveau duquel les étiquettes manchonnées (2) sont séparées d'un matériau tubulaire (2').
